# EUROPÄISCHE PATENTSCHRIFT

(11) **EP 1 371 466 B1**
(45) Veröffentlichungstag und Bekanntmachung des Hinweises auf die Patenterteilung: **29.06.2011**
(21) Anmeldenummer: 03020741.9
(22) Anmeldetag: 09.09.1998
(51) Int. Cl.: B27N 3/24

(54) **Kontinuierliche Presse zum Verpressen**
Press for continuous pressing
Presse pour le pressage en continu

(30) Priorität: 13.09.1997 DE 19740325; 03.07.1998 DE 19829741; 03.07.1998 DE 19829742
(43) Veröffentlichungstag der Anmeldung: 17.12.2003
(62) Teilanmeldung aus: 98117029.3
(73) Patentinhaber: Siempelkamp Maschinen- und Anlagenbau GmbH & Co.KG, 47803 Krefeld (DE)
(72) Erfinder: Weiss, Horst, 47669 Wachtendonk (DE); Sebastian, Lothar, 47239 Duisburg (DE); Schürmann, Klaus, 41363 Jüchen (DE); Gawlitta, Werner, 5931 Tegelen (NL)
(74) Vertreter: Albrecht, Rainer Harald

(56) Entgegenhaltungen:
- DE-A- 3 133 817
- DE-A- 4 405 342
- DE-A- 4 446 091
- DE-A- 19 518 879
- DE-C- 4 433 641
- DE-C- 4 433 643

## Beschreibung

Die Erfindung betrifft eine kontinuierliche Presse zum Verpressen von Pressgutmatten zu Pressgutplatten, mit Pressenunterteil und Pressenoberteil, im Pressenunterteil und Pressenoberteil endlos umlaufenden Stahlpressbändern,
wobei im Pressenunterteil und im Pressenoberteil jeweils zumindest eine Pressplatte angeordnet ist,
wobei die Stahlpressbänder an den Pressplatten unter Zwischenschaltung von Wälzkörpern abgestützt sind,
wobei zur Einstellung der Pressplatten eine Mehrzahl von Zylinderkolbenanordnungen, insbes. Differentialzylindern, in vorgegebener Verteilung an die obere und/oder untere Pressplatte unter Bildung jeweils eines Drucksystems mit jeweils einem oder mehreren Wegaufnehmern angeschlossen und gegen das Pressenoberteil und/oder Pressenunterteil abgestützt ist,
wobei ein Hydrauliksystem mit einer Steuer- oder Regeleinrichtung und einem Rechner an die Zylinderkolbenanordnungen angeschlossen ist.

Es ist eine kontinuierliche Presse bekannt, bei welcher der Pressdruck im Einlaufbereich nach Maßgabe einer steil ansteigenden Pressdruckkurve zu einem Hochdruckbereich ansteigt und nach dem Hochdruckbereich in einen Parabelbereich etwa parabelförmig zu einem Niederdruckbereich abfällt. Diese Presse ist folglich zur Aufnahme der Presskräfte entsprechend einer Pressdruckkurve von besonderer Charakteristik eingerichtet (vgl. DE 31 33 817).

Ferner kennt man eine Presse mit einer Kalibriereinrichtung, die dafür sorgen soll, dass einer Durchbiegung der durch Drucktöpfe abgestützten Pressplatten bei Druckungleichmäßigkeiten quer zur Pressbahn entgegengewirkt werden kann. Dazu ist der Druck der Drucktöpfe steuerbar und sind fächerartig auseinanderstrebende Grenzlinien zur Verwirklichung von unterschiedlichen Druckraumunterteilungen verwirklicht (vgl. DE 25 11 873).

Bei einer anderen kontinuierlichen Presse ist deren Längserstreckung entsprechend dem Pressdruckprofil unterteilt, und zwar in einen Hochdruckbereich, einen sich daran anschließenden druckarmen Mittelbereich und einen Ausgangsbereich, und zwar unter Berücksichtigung verschiedener Pressgestellabstände. Auf diese Weise will man ein baukastenähnliches Konstruktionsprinzip verwirklichen, welches eine flexible Nachrüstbarkeit und veränderte Produktionsanforderungen ermöglicht (vgl. DE 44 46 091).

Bei den vorerwähnten Pressen besteht ein Problem darin, dass die Einlaufkontur des Einlaufmauls einen mehr oder weniger vorgegebenen Verlauf aufweist, welcher unterschiedlichen Betriebsbedingungen beim Verpressen von Pressgutmatten nicht in der erforderlichen Weise angepasst werden kann. Folglich sind auch Überbeanspruchungen der Einlaufplatten nicht ausgeschlossen. Das gilt in gleicher Weise für die den Einlaufplatten nachgeordneten Pressplatten. Hier will die Erfindung Abhilfe schaffen.

Der Erfindung liegt die Aufgabe zugrunde, eine kontinuierliche Presse der eingangs beschriebenen Ausführungsform zu schaffen, bei welcher sich stets optimale Bedingungen für die zu verpressenden Pressgutmatten einstellen lassen und die Einstellungen der Pressplatten und/oder Einlaufplatten auf ihre Zulässigkeit ohne konstruktiven Aufwand überprüft werden können.

Diese Aufgabe löst die Erfindung bei einer gattungsgemäßen kontinuierlichen Presse dadurch, dass der Rechner mit den Wegaufnehmern und/oder dem betreffenden Drucksystem als Überwachungsrechner in Verbindung steht, der in Abhängigkeit von der jeweiligen Pressplatteneinstellung oder -endstellung die sich aus dem Pressplattenabstand und/oder Pressplattendruck resultierenden Spannungen auf Plausibilität und eventueller Überlastung der betreffenden Pressplatte(n) prüft und (nur) bei Zulässigkeit die jeweils gewählte Pressplatteneinstellung bzw. -endstellung freigibt.

Bei einer Ausführungsform, bei welcher sich an die Pressplatten einlaufseitig vorkragende Einlaufplatten unter Bildung eines Einlaufmauls anschließen und zur Einstellung der Einlaufkontur des Einlaufmauls eine Mehrzahl von Zylinderkolbenanordnungen, insbes. Differentialzylindern, in vorgegebener Verteilung an die obere und/oder untere Einlaufplatte unter Bildung jeweils eines Drucksystems mit jeweils einem oder mehreren Wegaufnehmern angeschlossen und gegen das Pressenoberteil und/oder Pressenunterteil abgestützt ist, sieht die Erfindung vor, dass der Rechner mit den Wegaufnehmern und/oder dem betreffenden Drucksystem als Überwachungsrechner in Verbindung steht, der in Abhängigkeit von der jeweils eingestellten Einlaufkontur die sich aus dem Einlaufplattenabstand und/oder Einlaufplattendruck ergebenden Spannungen auf Plausibilität und eventueller Überlastung der betreffenden Einlaufplatte(n) prüft und (nur) bei Zulässigkeit die jeweils eingestellte Einlaufkontur freigibt.

Im Rahmen der Erfindung wird nach einem System gearbeitet, welches zunächst für jede Pressplatte und/oder Einlaufplatte bestimmte Standardeinstellungen in einer Datenbasis zu den einzelnen Plattentypen kennt. Wird eine Variation der Pressplatteneinstellung und/oder Einlaufkontur gewünscht, kann eine Bedienungsperson diese Pressplatteneinstellung vornehmen und/oder Einlaufkontur einstellen. Bevor die daraus resultierenden Verformungen der Pressplatten und/oder Einlaufplatten an die Maschinensteuerung der erfindungsgemäßen Presse freigegeben werden, wird die Zulässigkeit der gewünschten Positionen mit Hilfe des Überwachungsrechners und eines geeigneten Programms überprüft. In diese Überprüfung gehen allerdings nicht nur die zu erwartenden Verformungen der Pressplatten und/oder Einlaufplatten ein, sondern es werden auch die aus den zu verpressenden Pressgutmatten zu erwartenden Gegendrücke einbezogen, um die Zulässigkeit zu bewerten. Aus der Verformung der Pressplatten und/oder Einlaufplatten und dem Mattengegendruck ergeben sich Spannungen, welche z. B. auf Basis von Kompressions-Vergleichskurven für die jeweiligen Produkte (Span, MDF, OSB) berechnet und für die jeweilige Mattenhöhe umgerechnet werden. Daraus ergibt sich eine funktionale Abhängigkeit von einerseits Einlaufkontur und Pressenspalt und andererseits Matten- bzw. Produktdruck. Erst nach Überprüfung und Freigabe der gewünschten Pressplatteneinstellung und/oder Einlaufkontur werden die Stellwerte für die einzelnen Zylinderkolbenanordnungen freigegeben. Die Daten der Wegaufnehmer werden kontinuierlich zurückgelesen und laufend auf Zulässigkeit geprüft. So kann unmittelbar ein Zustand erkannt werden, welcher zur Beschädigung der Pressplatten und/oder Einlaufplatten führt. In einem solchen Fall erfolgt Druckabbau und Notausfahrt. Einfach ausgedrückt wird nach Lehre der Erfindung jede Einstellung der Pressplatten und/oder Einlaufkontur auf Zulässigkeit bzw. Unzulässigkeit überprüft. Dabei besteht auch die Möglichkeit, im Falle der Zulässigkeit der Einlaufkontureinstellung die entsprechenden Sollwerte an die nachgeschalteten Pressplatten weiterzugeben. Folglich lässt sich das erfindungsgemäße Konzept der Einlaufüberwachung auf die gesamte Presse und folglich auch deren Pressplatten übertragen. Es lassen sich allerdings auch die Pressplatten bzw. deren Einstellung unabhängig von der Einlaufüberwachung auf Zulässigkeit überwachen. - Im Ergebnis sind Überbelastungen und daraus resultierende Beschädigungen im Bereich der Einlaufplatten und der Pressplatten bei Neueinstellungen der Pressplatten und/oder der Einlaufkontur bzw. bei unterschiedlichen Betriebsbedingungen nicht länger zu befürchten, vielmehr wird insoweit eine in konstruktiver Hinsicht verhältnismäßig einfache und funktionsgerechte Überwachung sowohl des Einlaufbereiches als auch des Pressbereiches erzielt.

Ferner sieht die Erfindung vor, dass der Überwachungsrechner bei zulässiger Pressplatteneinstellung und/oder Einstellung der Einlaufkontur einen Grenzwert für die Pressplatteneinstellung und/oder die Einlaufkontur in Abhängigkeit von der jeweiligen Mattenhöhe, dem jeweiligen Mattenmaterial (Span, MDF, OSB) und/oder der jeweils gewählten Plattenenddicke ermittelt. Insoweit lässt sich also eine unzulässige Einstellung korrigieren und eine zulässige Einstellung von der jeweiligen Bedienungsperson in Abhängigkeit von verschiedenen Parametern herbeiführen. Das gilt auch in Bezug auf die Fahrweise der Presse. In diesem Zusammenhang besteht auch die Möglichkeit, dass der Überwachungsrechner bei unzulässiger Einstellung der Pressplatten und/oder der Einlaufkontur einen Grenzwert für die Mattenhöhe und/oder das Mattenmaterial und/oder der Plattenenddicke unter Beibehaltung der gewählten Pressplatteneinstellung und/oder der eingestellten Einlaufkontur ermittelt. Nach einer anderen Variante kann der Überwachungsrechner bei unzulässiger Pressplatteneinstellung und/oder Einstellung der Einlaufkontur auch einen Grenzwert für die Mattengeschwindigkeit und Mattenbeschleunigung unter Beibehaltung der Pressplatteneinstellung und/oder eingestellten Einlaufkontur ermitteln. In diesem Fall wird zwangsläufig auch ein Grenzwert für die Mattenhöhe und/oder das Mattenmaterial erfasst.

Im Folgenden wird die Erfindung anhand einer lediglich ein Ausführungsbeispiel darstellenden Zeichnung näher erläutert. Es zeigen:
- Fig. 1: eine erfindungsgemäße Presse in schematischer Seitenansicht im Einlaufbereich und
- Fig. 2: den Gegenstand nach Fig. 1 im Pressplattenbereich.

In den Figuren 1 bis 3 ist eine kontinuierliche Presse 1 zum Verpressen von Pressgutmatten 2 zu Pressgutplatten im Zuge der Herstellung von Spanplatten, Faserplatten und anderen Holzwerkstoffplatten dargestellt. Diese Presse 1 weist ein Pressenunterteil 3 und ein Pressenoberteil 4 auf, und zwar mit im Pressenunterteil 3 und Pressenoberteil 4 endlos umlaufenden Stahlblechpressbändern 5 sowie mit einem Einlaufmaul E. Im Pressenunterteil 3 und im Pressenoberteil 4 ist jeweils eine beheizbare Pressplatte 6, 7 angeordnet, von denen nach dem Ausführungsbeispiel die obere Pressplatte 6 gegen die untere Pressplatte 7 zur Einstellung eines Pressspaltes S verstellbar ist. An die Pressplatten 6, 7 schließen sich einlaufseitig vorkragende, hochbiegeelastische, beheizbare Einlaufplatten 8, 9 unter Bildung des Einlaufmauls E an.

Die Stahlblechpressbänder 5 sind an den Pressplatten 6, 7 und den Einlaufplatten 8, 9 unter Zwischenschaltung von Wälzkörpern 10 bzw. Rollstäben abgestützt. Ferner findet sich eine Vorrichtung 11 zur Einstellung des Einlaufmauls E und eine Vorrichtung 12 zur Einstellung der Einlaufkontur des Einlaufmauls E. Die Vorrichtung 12 zur Einstellung der Einlaufkontur des Einlaufmauls E weist eine Mehrzahl von doppelt wirkenden Zylinder-Kolbenanordnungen, im Ausführungsbeispiel Differentialzylindern 13, auf. Die Differentialzylinder 13 sind in vorgegebener Verteilung und nach dem Ausführungsbeispiel einerseits an der oberen Einlaufplatte 8 und/oder an der unteren Einlaufplatte 9 angelenkt. Andererseits sind die Differentialzylinder 13 gegen das Pressenoberteil 4 und/oder das Pressenunterteil 3 abgestützt.

Die Differentialzylinder 13 sind an ein nicht gezeigtes Hydrauliksystem und eine Steuer-/Regeleinrichtung 18 mit einem Rechner 19 angeschlossen. Ferner ist eine die Einlaufkontur des Einlaufmauls E abtastende Mehrzahl von Wegaufnehmern 20 an der oberen und/oder unteren Einlaufplatte 8, 9 vorgesehen.

Der Rechner steht mit den Wegaufnehmern 20 und/oder dem betreffenden Drucksystem als Überwachungsrechner 19 in Verbindung. Der Überwachungsrechner 19 prüft in Abhängigkeit von der jeweils eingestellten Einlaufkontur die sich aus dem Einlaufplattenabstand und/oder Einlaufplattendruck resultierenden Spannungen auf Plausibilität und eventueller Überlastung der betreffenden Einlaufplatte(n) 8, 9. Nur bei Zulässigkeit gibt der Überwachungsrechner 19 die jeweils eingestellte Einlaufkontur frei.

Stets erlauben die Wegaufnehmer 16 die rechnergestützte Erfassung und Aufbereitung der Einlaufkontur des Einlaufmauls E und sind dazu an die Steuer-/Regeleinrichtung 18 angeschlossen. Das gilt nach dem Ausführungsbeispiel auch für die Zylinderkolbenanordnungen bzw. Differentialzylinder 13, welche zu dem Drucksystem gehören. Während die Steuer/Regeleinrichtung 18 die jeweils eingestellten Einlaufkonturen des Einlaufmauls E realisiert, erfolgt deren Überprüfung auf Zulässigkeit mittels des entsprechend programmierten Überwachungsrechners 19. Falls die aus der Einstellung der Einlaufkontur des Einlaufmauls E resultierenden Spannungen der Einlaufplatten 8, 9 außerhalb des Zulässigkeitsbereiches liegen, werden die Zylinderkolbenanordnungen bzw. Differentialzylinder 13 drucklos geschaltet. Im Rahmen der Erfindung liegt es, den gesamten Pressbereich, d. h. sowohl die Einlaufplatten 8, 9 als auch die Pressplatten 6, 7 bzw. das Einlaufmaul E und den Pressspalt S zu überwachen.

Denn auch zur Einstellung der Pressplatten 6, 7 ist eine Mehrzahl von Zylinderkolbenanordnungen 21, insbes. Differentialzylindern, in vorgegebener Verteilung an die obere und/oder untere Pressplatte 6 bzw. 7 unter Bildung jeweils eines Drucksystems mit jeweils einem oder mehreren Wegaufnehmern 22 angeschlossen und gegen das Pressenoberteil 4 und/oder Pressenunterteil 3 abgestützt. Für diese Zylinderkolbenanordnungen 21 ist ebenso ein nicht dargestelltes Hydrauliksystem mit einer Steuer- oder Regeleinrichtung 23 und einem Rechner 24 vorgesehen. Der Rechner steht mit den Wegaufnehmern 22 und/oder dem betreffenden Drucksystem als Überwachungsrechner 24 in Verbindung, der in Abhängigkeit von der jeweiligen Pressplatteneinstellung oder -endstellung die sich aus dem Pressplattenabstand und/oder Pressplattendruck resultierenden Spannungen auf Plausibilität und eventuell Überlastung der betreffenden Pressplatte(n) 6 oder 7 prüft und nur bei Zulässigkeit die jeweils gewählte Pressplatteneinstellung bzw. -endstellung freigibt. Der Überwachungsrechner 19 für die Einstellung der Einlaufkontur kann auch als Überwachungsrechner für die Pressplatteneinstellung bzw. -endstellung herangezogen werden, so dass man mit einem Überwachungsrechner 19 oder 24 auskommt.

## Patentansprüche

1. Kontinuierliche Presse zum Verpressen von Pressgutmatten zu Pressgutplatten, mit Pressenunterteil und Pressenoberteil, im Pressenunterteil und Pressenoberteil endlos umlaufenden Stahlpressbändern,
wobei im Pressenunterteil und Pressenoberteil jeweils zumindest eine Pressplatte angeordnet ist,
wobei die Stahlpressbänder an den Pressplatten unter Zwischenschaltung von Wälzkörpern abgestützt sind,
wobei zur Einstellung der Pressplatten eine Mehrzahl von Zylinderkolbenanordnungen, insbesondere Differentialzylindern, in vorgegebener Verteilung an die obere und/oder untere Pressplatte unter Bildung jeweils eines Drucksystems mit jeweils einem oder mehreren Wegaufnehmern angeschlossen und gegen das Pressenoberteil und/oder Pressenunterteil abgestützt ist,
wobei ein Hydrauliksystem mit einer Steuer- oder Regeleinrichtung und einem Rechner an die Zylinderkolbenanordnungen angeschlossen ist,
**dadurch gekennzeichnet,**
**dass** der Rechner mit den Wegaufnehmern (22) und/oder dem betreffenden Drucksystem als Überwachungsrechner (24) in Verbindung steht, der in Abhängigkeit von der jeweiligen Pressplatteneinstellung oder -endstellung die sich aus dem Pressplattenabstand und/oder Pressplattendruck resultierenden Spannungen auf Plausibilität und eventueller Überlastung der betreffenden Pressplatte(n) (6, 7) prüft und (nur) bei Zulässigkeit die jeweils gewählte Pressplatteneinstellung bzw. -endstellung freigibt.

2. Kontinuierliche Presse zum Verpressen von Pressgutmatten zu Pressgutplatten im Zuge der Herstellung von Spanplatten, Faserplatten und anderen Holzwerkstoffplatten, mit Pressenunterteil und Pressenoberteil, im Pressenunterteil und Pressenoberteil endlos umlaufenden Stahlpressbändern, und mit einem Einlaufmaul,
wobei im Pressenunterteil und im Pressenoberteil jeweils zumindest eine beheizbare Pressplatte angeordnet ist und sich an die Pressplatten einlaufseitig vorkragende beheizbare Einlaufplatten unter Bildung des Einlaufmauls anschließen,
wobei die Stahlpressbänder an den Pressplatten und Einlaufplatten unter Zwischenschaltung von Wälzkörpern abgestützt sind,
wobei zur Einstellung der Einlaufkontur des Einlaufmauls eine Mehrzahl von Zylinderkolbenanordnungen, insbesondere Differentialzylindern, in vorgegebener Verteilung an die obere und/oder untere Einlaufplatte unter Bildung jeweils eines Drucksystems mit jeweils einem oder mehreren Wegaufnehmern angeschlossen und gegen das Pressenoberteil und/oder Pressenunterteil abgestützt ist,
wobei ein Hydrauliksystem mit einer Steuer- oder Regeleinrichtung und einem Rechner an die Zylinderkolbenanordnungen angeschlossen ist,
**dadurch gekennzeichnet,**
**dass** der Rechner mit den Wegaufnehmern (20) und/oder dem betreffenden Drucksystem als Überwachungsrechner (19) in Verbindung steht, der in Abhängigkeit von der jeweils eingestellten Einlaufkontur die sich aus dem Einlaufplattenabstand und/oder Einlaufplattendruck resultierenden Spannungen auf Plausibilität und eventueller Überlastung der betreffenden Einlaufplatte(n) (8, 9) prüft und (nur) bei Zulässigkeit die jeweils eingestellte Einlaufkontur freigibt.

3. Presse nach Anspruch 1 oder 2, **dadurch gekennzeichnet, dass** der Überwachungsrechner (19, 24) bei unzulässiger Pressplatteneinstellung und/oder Einstellung der Einlaufkontur einen Grenzwert für die Pressplatteneinstellung und/oder Einlaufkontur in Abhängigkeit von der Mattenhöhe, dem Mattenmaterial und/oder der Plattenenddicke ermittelt.

4. Presse nach Anspruch 1 oder 2, **dadurch gekennzeichnet, dass** der Überwachungsrechner (19, 24) bei unzulässiger Pressplatteneinstellung und/oder Einstellung der Einlaufkontur einen Grenzwert für die Mattenhöhe und/oder das Mattenmaterial und/oder die Plattenenddicke unter Beibehaltung der Pressplatteneinstellung und/oder der eingestellten Einlaufkontur ermittelt.

5. Presse nach Anspruch 1 oder 2, **dadurch gekennzeichnet, dass** der Überwachungsrechner (19, 24) bei unzulässiger Pressplatteneinstellung und/oder Einstellung der Einlaufkontur einen Grenzwert für die Mattengeschwindigkeit und Mattenbeschleunigung unter Beibehaltung der gewählten Pressplatteneinstellung und/oder eingestellten Einlaufkontur ermittelt.

## Claims

1. A continuous press for pressing material mats into pressed material boards, with a lower press part and an upper press part and endlessly revolving steel pressing belts in the lower press part and the upper press part,
wherein at least one press plate is respectively arranged in the lower press part and the upper press part,
wherein the steel pressing belts are supported on the press plates via intermediately arranged roll bodies,
wherein the press plates are adjusted with a plurality of cylinder/piston arrangements, particularly differential cylinders, that are connected in predetermined distribution to the upper and/or lower press plate in order to respectively form a pressure system that respectively features one or more displacement transducers and braced against the upper press part and/or the lower press part, and
wherein a hydraulic system with a control or regulating device and a computer is connected to the cylinder/piston arrangements,
**characterized in**
**that** the computer is connected to the displacement transducers (22) and/or the respective pressure system in the form of a monitoring computer (24) that checks the tensions resulting from the press plate spacing and/or press plate pressure with respect to plausibility and a possible overload of the respective press plate(s) (6, 7) in dependence on the respective press plate adjustment or press plate end position and (only) releases the respectively selected press plate adjustment or press plate end position if permissibility is determined.

2. A continuous press for pressing material mats into pressed material boards during the course of the production of particle boards, fiber boards and other wood material boards, with a lower press part and an upper press part and endlessly revolving steel pressing belts in the lower press part and the upper press part, as well as an inlet opening,
wherein at least one heatable press plate is respectively arranged in the lower press part and in the upper press part and heatable inlet plates that protrude on the inlet side are attached to the press plates in order to form the inlet opening,
wherein the steel pressing belts are supported on the press plates and inlet plates via intermediately arranged roll bodies,
wherein the inlet contour of the inlet opening is adjusted with a plurality of cylinder/piston arrangements, particularly differential cylinders, that are connected in predetermined distribution to the upper and/or lower inlet plate in order to respectively form a pressure system that respectively features one or more displacement transducers and braced against the upper press part and/or the lower press part, and
wherein a hydraulic system with a control or regulating device and a computer is connected to the cylinder/piston arrangements,
**characterized in**
**that** the computer is connected to the displacement transducers (20) and/or the respective pressure system in the form of a monitoring computer (19) that checks the tensions resulting from the inlet plate spacing and/or inlet plate pressure with respect to plausibility and a possible overload of the respective inlet plate(s) (8, 9) in dependence on the respectively adjusted inlet contour and (only) releases the respectively adjusted inlet contour if permissibility is determined.

3. The press according to Claim 1 or 2, **characterized in that**, if the press plate adjustment and/or the adjustment of the inlet contour is determined to be impermissible, the monitoring computer (19, 24) determines a limiting value for the press plate adjustment and/or the inlet contour in dependence on the mat height, the mat material and/or the plate thickness.

4. The press according to Claim 1 or 2, **characterized in that**, if the press plate adjustment and/or the adjustment of the inlet contour is determined to be impermissible, the monitoring computer (19, 24) determines a limiting value for the mat height and/or the mat material and/or the plate thickness when the press plate adjustment and/or the adjusted inlet contour is not changed.

5. The press according to Claim 1 or 2, **characterized in that**, if the press plate adjustment and/or the adjustment of the inlet contour is determined to be impermissible, the monitoring computer (19, 24) determines a limiting value for the mat speed and the mat acceleration when the selected press plate adjustment and/or adjusted inlet contour is not changed.

## Revendications

1. Presse continue pour comprimer des nattes en matières à presser en panneaux en matières à presser, avec une partie inférieure de presse et une partie supérieure de presse, des bandes de compression en acier en rotation continue, dans la partie inférieure de la presse et dans la partie supérieure de la presse, étant disposée au moins une plaque de compression,
les bandes de compression en acier s'appuyant sur les plaques de compression, sous intercalage de corps de roulement,
pour le réglage des plaques de compression, une pluralité d'agencements de pistons de vérin, notamment de vérins différentiels étant raccordée selon une distribution prédéfinie sur la plaque de compression supérieure et/ou inférieure en formant chaque fois un - système de pression avec chacun un ou plusieurs capteurs de déplacement et s'appuyant contre la partie supérieure de la presse et/ou
contre la partie inférieure de la presse
un système hydraulique avec un dispositif de commande ou de réglage et un calculateur étant raccordé sur les agencements de pistons de vérin
**caractérisé en ce que**
le calculateur est en connexion avec les capteurs de déplacement (22) et/ou avec le système de pression concerné en tant que calculateur de supervision (24), qui en fonction du réglage ou de la position finale des plaques de compression concernées vérifie la plausibilité des tensions résultant de la distance entre les plaques de compression et/ou de la pression entre les plaques de compression et des surcharges éventuelles de la (des) plaque(s) de compression (6, 7) concernées et (ne) valide le réglage ou la position respectivement choisi(e) pour les plaques de compression qu'en cas d'admissibilité.

2. Presse continue pour comprimer des nattes en matières à presser en panneaux en matières à presser en cours de fabrication de panneaux de particules, de panneaux de fibres ou d'autres panneaux en matériaux dérivés du bois, avec une partie inférieure de presse et une partie supérieure de presse, des bandes de compression en acier en rotation continue dans la partie inférieure de presse et dans la partie supérieure de presse et avec une bouche d'entrée,
dans la partie inférieure de presse et dans la partie supérieure de presse étant disposée chaque fois une plaque de compression susceptible d'être chauffée et des plaques d'entrées susceptibles d'être chauffées saillant côté entrée se raccordant sur les plaques de compression en formant une bouche d'entrée,
les bandes de compression en acier étant appuyées sur les plaques de compression et plaques d'entrée, sous intercalage de corps de roulement,
pour le réglage du contour d'entrée de la bouche d'entrée, une pluralité d'agencements de pistons de vérins, notamment de vérins différentiels étant raccordée selon une distribution définie sur la plaque d'entrée supérieure et/ou inférieure en formant chaque fois un système de pression avec chaque fois un ou plusieurs capteurs de déplacement et étant appuyée contre la partie supérieure de presse et/ou la partie inférieure de presse,
un système hydraulique avec un dispositif de commande ou de réglage et un calculateur étant raccordé sur les agencements de pistons de vérins,
**caractérisé en ce que**
le calculateur est en connexion avec les capteurs de déplacement (20) et/ou le système de pression concerné en tant que calculateur de supervision (19), qui en fonction du contour d'entrée respectivement réglé contrôle la plausibilité des tensions résultant de la distance entre les plaques d'entrée et/ou de la pression des plaques d'entrée et une éventuelle surcharge de la (des) plaque(s) d'entrée (8, 9) et ne valide le contour respectivement réglé qu'en cas d'admissibilité.

3. Presse selon la revendication 1 ou 2, **caractérisée en ce que** si le réglage des plaques de compression et/ou le réglage du contour d'entrée sont inadmissibles, le calculateur de supervision (19, 24) détermine une valeur limite pour la hauteur des nattes, la matière des nattes et/ou l'épaisseur finale des panneaux.

4. Presse selon la revendication 1 ou 2, **caractérisée en ce que** si le réglage des plaques de compression et/ou le réglage du contour d'entrée sont inadmissibles, le calculateur de supervision (19, 24), détermine une valeur limite pour la hauteur des nattes, la matière des nattes et/ou l'épaisseur des panneaux en gardant le réglage des plaques de compression et/ou du contour d'entrée réglé.

5. Presse selon la revendication 1 ou 2, **caractérisé en ce que** si le réglage des plaques de compression et/ou le réglage du contour d'entrée sont inadmissibles, le calculateur de supervision (19, 24) détermine une valeur limite pour la vitesse des nattes et l'accélération des nattes, en gardant le réglage sélectionné de la plaque de compression et/ou le contour d'entrée réglé.
